# EUROPÄISCHE PATENTSCHRIFT

(11) **EP 2 956 272 B1**
(45) Veröffentlichungstag und Bekanntmachung des Hinweises auf die Patenterteilung: **08.03.2017**
(21) Anmeldenummer: 14703397.1
(22) Anmeldetag: 10.02.2014
(51) Int. Cl.: B24B 9/00, B24B 29/00, B24B 41/00, B21C 37/30

(54) **BÜRSTENTGRATEMASCHINE FÜR MEHRFACHSCHNITT MIT EINZELENTGRATUNG**
BRUSH DEBURRING MACHINE FOR COMBINED CUTTING WITH INDIVIDUAL DEBURRING
MACHINE D'ÉBAVURAGE À BROSSE POUR COUPE MULTIPLE ET ÉBAVURAGE INDIVIDUEL

(30) Priorität: 18.02.2013 DE 102013101580
(43) Veröffentlichungstag der Anmeldung: 23.12.2015
(73) Patentinhaber: Rattunde & Co GmbH, 19288 Ludwigslust (DE)
(72) Erfinder: RATTUNDE, Ulrich, 19322 Bentwisch (DE)
(74) Vertreter: Groth, Wieland
(86) Internationale Anmeldenummer: PCT/EP2014/052554
(87) Internationale Veröffentlichungsnummer: WO 2014/124902

(56) Entgegenhaltungen:
- DE-A1-102010 046 392
- DE-U1- 8 016 246
- US-A- 3 311 940
- US-B1- 6 206 763

## Beschreibung

Die Erfindung betrifft eine Entgratemaschine für Enden abgelängter Abschnitte eines Langprofils und ein Verfahren zum Entgraten von Enden abgelängter Abschnitte eines Langprofils.

Entgratemaschinen, insbesondere Bürstentgratemaschinen, sind im Stand der Technik bereits aus der DE 10 2010 046 392 A1 bekannt. Bürstentgratemaschinen werden in der Regel nicht selbstständig eingesetzt, sondern in Kombination mit Rohrschneidemaschinen, die in hoher Taktung Rohrabschnitte von einem Metallrohr ablängen. Die abgelängten Abschnitte werden dann weiterbehandelt. Die Weiterbehandlung kann in verschiedenen aufeinanderfolgenden Verfahrensschritten erfolgen, insbesondere können Rohrenden angefast und/oder gewaschen und/oder entgratet werden. Durch die Bürstentgratemaschine werden Enden und Schnittflächen der Metallrohre während ihres Transportes mittels Transportscheiben von im Schneidprozess übrig gebliebenen scharfen Graten befreit.

Aus der US 6,206,763 B1 ist eine Bürstentgratemaschine bekannt, die Rohrabschnitte mittels Mitnehmer entlang sich gegenüberliegend rotierender Büstenwalzen transportiert. Die Rohrabschnitte werden der Büstentgratemaschine einzeln zugeführt.

In der DE 80 16 246 U1 ist eine Bürstentgratemaschine offenbart, der Rohrabschnitte einzeln zugeführt und die durch rotierende Bürstenwalzen entgratet werden.

Zur Erhöhung der Stückzahl werden üblicherweise Langprofile nicht einzeln abgelängt, sondern es werden Stapel von Langprofilen gebildet, und von den Stapeln von Langprofilen werden Stapel von Abschnitten abgelängt, die dann einer Weiterverarbeitung zugeführt werden. Nachteilig an dieser Art von Stapelbearbeitung ist, dass die aufeinander und in Kontakt miteinander stehenden Abschnitte von abgelängten Langprofilen nicht entlang ihres gesamten Umfanges gleichmäßig in den nachfolgenden Schritten bearbeitet, insbesondere nicht gleichmäßig entgratet werden können, da die Abschnitte sich durch die Berührung gegenseitig abschirmen und schützen.

Es ist daher Aufgabe der vorliegenden Erfindung, eine Entgratemaschine und ein Verfahren der eingangs genannten Art zur Verfügung zu stellen, die bzw. das die genannten Nachteile vermeidet oder zumindest mindert.

Die Aufgabe wird in einem ersten Aspekt durch eine eingangs genannte Entgratemaschine mit dem Merkmal des Anspruchs 1 erfüllt sowie in einem zweiten Aspekt durch ein Verfahren mit den Merkmalen nach Anspruch 7.

Bevorzugte Ausführungsformen der Entgratemaschine sind Gegenstand der jeweiligen Unteransprüche.

Die erfindungsgemäße Entgratemaschine zeichnet sich zum einen durch eine Aufnahme für einen Stapel oder ein Bündel abgelängter Abschnitte eines Langprofils aus sowie durch eine Vereinzelungseinrichtung für die Abschnitte und eine Transporteinrichtung für die vereinzelten Abschnitte sowie wenigstens eine entlang der Transporteinrichtung angeordnete Bürste, die vorzugsweise rotiert und die während des Transportes der vereinzelten Abschnitte in Kontakt mit den Enden der vereinzelten Abschnitte steht und durch die Rotation die Schnittflächen der abgelängten Abschnitte entgratet.

Die erfindungsgemäße Entgratemaschine ermöglicht es in einfacher Weise, einen für die Schnelligkeit des Sägevorganges wichtigen Mehrfachschnitt beizubehalten, indem Stapel oder Bündel von Langprofilen abgelängt werden und die sich dadurch ausbildenden Stapel oder Bündel von Abschnitten weiterbearbeitet werden. Dennoch wird jeder einzelne Abschnitt durch die Vereinzelungseinrichtung einer individuellen Behandlung durch die Bürsten unterzogen, und daher erfolgt der Entgratevorgang genauso sorgfältig, wie wenn die Abschnitte einzeln vom Langprofil abgelängt worden wären und einzeln einer weiteren Verarbeitung, insbesondere der Entgratung zugeführt worden wären.

Erfindungsgemäß weist die Transporteinrichtung zwei nebeneinander in Transportrichtung angeordnete Reihen von Transportscheiben auf, die senkrecht zur Transportrichtung sich gegenüberliegende Paare von Aussparungen zur Aufnahme der einzelnen Abschnitte aufweisen. Jede Reihe von Transportscheiben umfasst versetzt zueinander angeordnete, sich teilweise überlappende gerade und ungerade Transportscheiben. Dabei bezieht sich 'gerade' und 'ungerade' auf die in Transportrichtung fortlaufende Nummerierung der Transportscheiben. Die geraden Transportscheiben sind miteinander gekoppelt, und die ungeraden Transportscheiben sind miteinander gekoppelt.

Die Aufnahme, in die der Stapel oder das Bündel von Abschnitten zunächst eingelegt wird, ist zur Aufnahme mehrerer Abschnitte dimensioniert Die Aussparungen der Transportscheiben sind jedoch jeweils nur zur Aufnahme eines einzelnen Abschnittes dimensioniert. Die paarweise sich gegenüberliegenden Aussparungen ermöglichen die Aufnahme eines einzelnen abgelängten Abschnitts. Die abgelängten Abschnitte sind durch Rotation der Transportscheiben in Transportrichtung vortransportierbar. Die Rotation verläuft vorzugsweise getaktet und während jedes Taktes in derselben Drehrichtung.

Erfindungsgemäß ist der Stapel oder das Bündel an Abschnitten unter sofortigem Kontakt mit der Aussparung direkt in die Aufnahme einlegbar. Sollte die Aussparung nicht so positioniert sein, dass sie Teil der Aufnahme ist, nimmt der Stapel oder das Bündel direkten Kontakt mit der Transportscheibe auf. Wenn die Transportscheibe jedoch so weit gedreht ist, dass eine der Aussparungen Teil der Aufnahme ist, vorzugsweise direkt neben dem Anschlag angeordnet ist, ist der gesamte Stapel oder das gesamte Bündel derart in die Aufnahme einlegbar, dass vorzugsweise genau ein Abschnitt in der zugehörigen Aussparung positioniert ist und Kontakt mit der Wandung der Aussparung aufnimmt.

In einer besonders bevorzugten Ausführungsform der Erfindung umfasst die Aufnahme wechselnde Einzelaussparungspaare und wenigstens einen in Rotationsrichtung der ersten Transportscheibe vor der Aufnahme angeordneten Anschlag und einen in Rotationsrichtung hinter der Stapelaufnahme angeordneten Halter auf. Die Aufnahme ist daher während des gesamten Entgratevorgangs eines Stapels oder Bündels von Abschnitten veränderlich ausgebildet, sie weist zwar einen gleichbleibenden Anschlag und einen gleichbleibenden Halter auf, jedoch wechselnde Aussparungspaare.

In einer bevorzugten Ausführungsform der Erfindung ist eine Übergabeeinrichtung des Stapels oder des Bündels an Abschnitten von einer Ablängeinrichtung direkt in die Aufnahme der Entgratemaschine vorgesehen. Die Übergabeeinrichtung ist vorzugsweise als Greifer ausgebildet, der die gleichzeitig abgelängten Abschnitte als Stapel oder Bündel greift und als Stapel oder Bündel in die Aufnahme einlegt, wo sie unmittelbar Kontakt mit der zugehörigen Aussparung bzw. dem Paar an Aussparungen aufweisen.

Günstigerweise weisen ungerade Aussparungen einer ungeraden Transportscheibe eine größere Länge entlang des Umfanges als eine Tiefe in radialer Richtung auf, und Aussparungen einer geraden Transportscheibe weisen eine entlang des Umfanges kleinere Länge auf als eine Tiefe in radialer Richtung. Durch die Anordnung aufeinanderfolgender gerader und ungerader Transportscheiben mit den jeweiligen Aussparungen ist es möglich, auch im Querschnitt nicht rotationssymmetrische, beispielsweise flachovale Profile von einem Transportscheibenpaar auf das nächste zu übergeben.

In einer weiteren Ausführungsform der Erfindung sind Winkelabstände benachbarter Aussparungen gerader und ungerader Transportscheiben verschieden voneinander ausgebildet.

In ihrem zweiten Aspekt wird die Erfindung durch ein Verfahren zum Entgraten von Enden eines abgelängten Abschnittes eines Langprofils, vorzugsweise mittels einer der oben beschriebenen Entgratemaschinen gelöst, indem ein Stapel oder Bündel abgelängter Abschnitte in eine Aufnahme gelegt wird, die Abschnitte des Stapels oder Bündels vereinzelt werden und dann die vereinzelten Abschnitte entlang einer Transportrichtung transportiert werden und die Enden, vorzugsweise die Schnittflächen, während des Transportes gebürstet werden. Das Erfindungswesentliche ist, dass trotz des Einbringens eines Stapels oder Bündels abgelängter Abschnitte in eine Entgratemaschine der eigentliche Bürstvorgang individuell für jeden Abschnitt erfolgt und gerade nicht der gesamte Stapel als Stapel gebürstet wird.

Erfindungsgemäß wird das erste Transportscheibenpaar fortlaufend getaktet in einer gleichbleibenden Drehrichtung gedreht, und bei jedem Takt wird ein unterster, radial innerster Abschnitt des Abschnittstapels oder -bündels in Transportrichtung mitgenommen und später an das zweite Transportscheibenpaar übergeben.

Es werden mehrere gestapelte Langprofile gleichzeitig abgelängt und der Stapel oder das Bündel abgelängter Abschnitte in eine Aufnahme eingelegt.

Der Stapel oder das Bündel wird direkt in die Aufnahme eingelegt, wobei die Aufnahme auch hier bei richtiger Stellung des ersten Transportscheibenpaares eine Aussparung aufweist, so dass der Stapel oder das Bündel günstigerweise beim Einlegen in die Aufnahme sofortigen Kontakt mit einer Wandung der Aussparung des ersten Paares Transportscheiben aufnimmt, so dass das der eingelegte Stapel oder das eingelegte Bündel nicht erst zur Aussparung rollen muss, sondern die Abschnitte des Stapels oder des Bündels direkt vereinzelt werden und gleichzeitig durch die Transportscheibe weitertransportiert werden.

Die Erfindung wird anhand von zwei Ausführungsbeispielen in drei Figuren beschrieben. Dabei zeigen:
- Fig. 1: die Teilansicht einer Bürstentgratemaschine zur Aufnahme eines Stapels von Flachovalprofilen,
- Fig. 2: perspektivische Ansicht einer Bürstentgratemaschine gem. Fig. 1,
- Fig. 3: Detailansicht einer Bürstentgratemaschine zur Aufnahme eines Bündels von Rohrabschnitten.

In Fig. 1 ist schematisch ein Ausschnitt einer Bürstentgratemaschine 1 ohne Bürsten dargestellt. Bürstentgratemaschinen 1 sind am Ende einer Kette von Bearbeitungsschritten zum Ablängen von Abschnitten eines metallischen Hohl- oder Vollprofils vorgesehen.

Fig. 1 zeigt eine Bürstentgratemaschine 1 zum Entgraten von in Stapeln 2 in die Bürstentgratemaschine eingelegter, abgelängter Flachovalprofilabschnitte 3. Unter Flachovalprofilabschnitten 3 werden um Querschnitte senkrecht zur Längsrichtung des Abschnitts abgeflachte Rohrquerschnitte verstanden. Ein längster Außendurchmesser ist länger, insbesondere 10 %, 20 % 30 % oder 50 % oder auch doppelt so lang oder noch länger als ein kürzester Außendurchmesser. Es sind auch Längenverhältnisse zwischen den genannten Längenverhältnissen möglich. Der Querschnitt ist innen hohl. Die Flachovalprofilabschnitte 3 können von einem einzelnen Langprofil abgelängt werden oder wie in Fig. 1 dargestellt, gleichzeitig von einem Stapel von Langprofilen und dann als Stapel 2 von Flachovalprofilabschnitten 3 in eine Stapelaufnahme 4 eingelegt werden.

In Fig. 1 werden drei im Querschnitt flachovale metallische Langprofile übereinandergestapelt und gleichzeitig abgesägt. Die sich nach dem Schnitt ergebenden drei übereinander angeordneten, abgesägten Flachovalprofilabschnitte 3 werden als Dreierstapel 2 mit einem (nicht dargestellten) Greifer gegriffen und in die Stapelaufnahme 4 der Bürstentgratemaschine 1 eingelegt.

Die Bürstentgratemaschine 1 weist paarweise sich gegenüberliegende Transportscheiben T₁, T₂ auf. Die Transportscheibenpaare sind entlang einer Transportrichtung T angeordnet. Die Transportscheiben T₁, T₂ sind in Transportrichtung T versetzt zueinander angeordnet und ermöglichen durch Rotation und Übergabe den Transport der Flachovalprofilabschnitte 3 entlang der Transportrichtung T. Während ihres Transportes entlang der Transportrichtung T werden die äußersten Enden der Flachovalprofilabschnitte 3 entgratet, indem sie entlang einer rotierenden, in ihrer Längsachse in Transportrichtung T angeordneten, in Fig. 1 nicht dargestellten Bürste geführt werden. Die rotierende Bürste entfernt zum einen während des Sägevorgangs entstandene und an der Schnittfläche des Flachovalprofilabschnitts 3 verbleibende Späne, zum anderen aber auch den sich durch das Absägen der Flachovalprofilabschnitte 3 am Rand der Schnittfläche ausbildenden scharfen Grat. Der scharfe Grat kann die Stirnfläche jedes der Flachovalprofilabschnitte 3 außen vollständig umlaufen.

Paare ungerader Transportscheiben T₁ sind gem. Fig. 1 in Transportrichtung enger zueinander angeordnet als die Paare gerader Transportscheiben T₂. Dadurch ist es möglich, die ungeraden T₁ und die geraden Transportscheiben T₂ aneinander überlappend anzuordnen und somit die in Fig. 1 dargestellte Übergabe einzelner Flachovalprofilabschnitte 3 von einem Paar Transportscheiben T₁ zum direkt benachbarten Paar Transportscheiben T₂ zu ermöglichen.

Die ersten und die ungeraden Transportscheiben T₁ weisen entlang ihres äußersten Umfanges flache, lange ungerade Aussparungen 111 auf, die der Größe des Querschnitts des transportierten Flachovalprofilabschnitts 3 angepasst sind. Jede ungerade Aussparung 111 ist zur Aufnahme genau eines Endabschnitts eines Flachovalprofilabschnitts 3 bestimmt. Der Flachovalprofilabschnitt 3 liegt an seinen beiden Endabschnitten auf jeweils einer Transportscheibe T₁, T₂ des Transportscheibenpaares auf und wird durch Rotation der Transportscheiben T₁ zum nächsten Paar Transportscheiben T₂ befördert und im Überlappbereich übergeben.

Die geraden Aussparungen 112 der zweiten und der geraden Transportscheiben T₂ sind ebenfalls den Querschnitten der Flachovalprofile angepasst, jedoch sind die geraden Aussparungen 112 entlang des Umfanges der geraden Transportscheiben T₂ angeordnet und um 90º um eine Achse senkrecht zur Transportrichtung T gegenüber den ungeraden Aussparungen 111 der ungeraden Transportscheiben T₁ gedreht, sodass die geraden Aussparungen 112 entlang des Umfanges der geraden Transportscheiben T₂ schmal aber entlang eines Radius R tief ausgebildet sind. Eine Tiefe der geraden Aussparungen 112 entspricht im Wesentlichen einem langen Durchmesser des Flachovalprofilabschnitts 3, während eine Breite der geraden Aussparungen 112 im Wesentlichen dem kurzen Durchmesser des Flachovalprofilabschnitts 3 entspricht, während Tiefe und Breite der ungeraden Aussparungen 111 genau umgekehrt dimensioniert sind.

Die Transportscheiben T₁, T₂ drehen sich entlang der Transportrichtung wechselnd und getaktet. Die getaktete Drehung der geraden Transportscheiben T₂ ist der Taktung der ungeraden Transportscheiben T₁ angepasst. Bei getaktetem Drehen der ungeraden Transportscheiben T₁ werden diese um einen Winkel α₁, der im Wesentlichen der Länge der ungeraden Aussparung 111 zzgl. des Abstandes zu einer direkt folgenden ungeraden Aussparung 111 entspricht, vortransportiert. Dann wird die Drehung der ungeraden Transportscheiben T₁ gestoppt. Nachdem die ungeraden Transportscheiben t1 gestoppt sind, fällt zum einen der nächste Flachovalprofilabschnitt 3 in die nächste ungerade Aussparung 111, zum anderen überlappen sich in der Stoppstellung der ungeraden Transportscheiben T₁ gerade und ungerade Aussparungen 111, 112, um einen Flachovalabschnitt zu übergeben. Nachdem die Drehung der ersten Transportscheiben T₁ gestoppt ist, drehen sich die geraden Transportscheiben T₂ in einem Takt um einen Winkel α₂, der im Wesentlichen der Breite der geraden Aussparungen 112 zzgl. des Abstandes zweier gerader Aussparungen 112 voneinander entspricht. Die geraden Transportscheiben T₂ stoppen am Ende des Taktes in einer Position, in der die geraden Aussparungen 112 in einer seitlichen Ansicht entlang des Umfanges der ungeraden Transportscheiben T₁ angeordnet sind. Dort werden die geraden Transportscheiben T₂ gestoppt, und die erste Transportscheibe T₁ dreht sich in einem nachfolgenden Takt wiederum um einen Winkel α₁. Die Winkel α₁ und α₂ sind hier gleich groß.

Die Stapelaufnahme 4 bildet eine Vereinzelungseinrichtung für die Flachovalprofilabschnitte 3 der eingelegten Stapel 2 aus. Die Vereinzelungsvorrichtung umfasst einen gegenüber einem (nicht eingezeichneten) Rahmen der Bürstentgratemaschine 1 positionsfesten Anschlag 30 sowie einen rückwärtigen Halter 31 und zwei im Schritttakt des Paares ungerader Transportscheiben T₁ wechselnde flache ungerade Aussparungen 111.

Nach dem Einlegen des Stapels 2 von abgelängten Flachovalprofilabschnitten 3 in die Stapelaufnahme 4 liegt die der ungeraden Transportscheibe T₁ zugewandte, also die radial innere Seite des Flachovalprofilabschnitts 3 in der flachen ungeraden Aussparung 111 auf, und er füllt diese im Wesentlichen vollständig aus. Insbesondere verläuft ein radialer Umfang der ungeraden Transportscheiben T₁ entlang der radial äußeren Seite des in die ungerade Aussparung 111 eingelegten Flachovalprofilabschnitts 3. Durch das Drehen der ersten Transportscheiben T₁ wird der radial innere Flachovalprofilabschnitt 3 unter dem Stapel 2 weggezogen. Die anderen beiden Flachovalprofilabschnitte 3 werden gegen den Anschlag 30 gedrückt und durch den Anschlag 30 am Weiterdrehen gehindert. Nach Beendigung des ersten Taktes ist die nachfolgende leere ungerade Aussparung 111 in der Stapelaufnahme 4 positioniert. Der nunmehr unterste Flachovalprofilabschnitt des Stapels 2 fällt in die freie ungerade Aussparung 111 hinein und der nächste Takt beginnt. Dabei werden so viele Takte durchlaufen, bis der gesamte Stapel 2 an Flachovalprofilabschnitten 3 abgetragen ist. Danach wird ein neuer Stapel 2 an Flachovalprofilabschnitten 3 in die Stapelaufnahme 4 eingelegt. Das schrittweise getaktete Abtragen des Stapels 2 ist die Vereinzelung der Flachovalprofilabschnitte 3.

Durch das Vereinzeln der abgesägten Flachovalprofilabschnitte 3 wird es der rotierenden Bürste ermöglicht, den sich entlang des gesamten Umfanges der Schnittfläche des Abschnitts 3 ausbildenden Grat vollständig zu entfernen. Insbesondere kann der Grat auch an den Stellen entfernt werden, die in der Stapelanordnung in Kontakt miteinander stehen und daher für eine rotierende Bürste nicht oder nur schwer zugänglich sind.

Fig. 2 zeigt schematisch die gesamte Bürstentgratemaschine 1 gem. Fig. 1 mit zwei ungeraden Transportscheiben T₁ und zwei geraden Transportscheiben T₂ sowie einer Vereinzelungseinrichtung mit Stapelaufnahme 4 und einer rotierenden Bürste 40 zur Entgratung der Schnittflächen der vereinzelten Flachovalprofilabschnitte 3.

Fig. 3 zeigt eine gegenüber der Fig. 1 andere Ausführung der Bürstentgratemaschine 1, die zur Aufnahme eines Bündels 50 von, hier vier, Kreisprofilabschnitten 51 bestimmt ist. Die Kreisprofilabschnitte 51 werden in einem Bündel 50 von vier Abschnitten in eine Bündelaufnahme 4 eingelegt, die wiederum einen in Rotationsrichtung der ersten Transportscheiben T₁ vorlaufenden Anschlag 30 und einen rücklaufenden Halter 31 umfasst. Die radiale Tiefe der ersten Aussparungen 111 der ungeraden Transportscheiben T₁ ist so bemessen, dass sie im Wesentlichen einem Durchmesser der Kreisprofilabschnitte 51 entspricht. Durch Schritttaktung werden auch hier, wie in der Ausführungsform gem. Fig. 1, die Kreisprofilabschnitte 51 nacheinander unter dem verbleibenden Bündel 50 der Kreisprofilabschnitte 51 herausgezogen und mit den ersten Transportscheiben T₁ in Transportrichtung T vorbefördert.

Die ungeraden und geraden Transportscheiben T₁ und T₂ sind in beiden Ausführungsformen so zueinander angeordnet, dass die Übernahme und Übergabe der Abschnitte 3, 51 um einen Winkel von 90º gedreht entlang der Transportscheibe T₁, T₂ angeordnet ist, sodass bei einer Bürstentgratemaschine 1 zur Entgratung eines Stapels 2 von genau zwei Abschnitten eines Doppelschnitts die geraden und ungeraden Aussparungen 111, 112 jeweils einen Winkelabstand von α₁= α₂ =45º voneinander aufweisen, bei einem Dreierschnitt einen Winkelabstand von α₁= α₂ =30º voneinander aufweisen und bei einem Viererschnitt einen Winkelabstand von α₁= α₂ =22,5º voneinander aufweisen.

### Bezugszeichenliste

- 1: Bürstentgratemaschine
- 2: Stapel
- 3: Flachovalprofilabschnitt
- 4: Aufnahme / Stapelaufnahme / Bündelaufnahme

- 30: Anschlag
- 31: Halter

- 40: Bürste

- 50: Bündel
- 51: Kreisprofilabschnitt

- 111: ungerade Aussparung
- 112: gerade Aussparung

- R: Radius

- T: Transportrichtung
- T₁: ungerade Transportscheiben
- T₂: gerade Transportscheiben

- α₁: Winkel
- α₂: Winkel

## Patentansprüche

1. Entgratemaschine für Enden abgelängter Abschnitte (3, 51) eines Langprofils mit einer Aufnahme (4) für einen Stapel (2) oder ein Bündel (50) von Abschnitten (3, 51) und
einer Vereinzelungseinrichtung für die Abschnitte (3, 51) des Stapels (2) oder Bündels (50),
mit einer Transporteinrichtung für die vereinzelten Abschnitte (3, 51) und wenigstens einer entlang der Transporteinrichtung angeordneten Bürste (40), die mit den Enden der vereinzelten Abschnitte (3, 51) während ihres Transportes in Kontakt steht und die Enden entgratet, **dadurch gekennzeichnet, dass** die Transporteinrichtung zwei nebeneinander in Transportrichtung (T) angeordnete Reihen von Transportscheiben (T₁, T₂) aufweist, die sich senkrecht zur Transportrichtung (T) gegenüberliegende Paare von Aussparungen (111, 112) zur Aufnahme eines einzelnen Abschnittes (3, 51) aufweisen und der Stapel (2) oder das Bündel (50) an Abschnitten (3, 51) unter sofortigem Kontakt mit der Aussparung (111, 112) direkt in die Aufnahme (4) einlegbar ist.

2. Entgratemaschine nach Anspruch 1,
**dadurch gekennzeichnet, dass** eine Aufnahme (4) wechselnde Paare von Aussparungen (111) und wenigstens einen in Transportrichtung (T) vor den wechselnden Aussparungspaaren angeordneten positionsfesten Anschlag (30) aufweist.

3. Entgratemaschine nach Anspruch 2,
**dadurch gekennzeichnet, dass** die Aufnahme (4) wenigstens einen in Transportrichtung (T) hinter dem Aussparungspaar angeordneten Halter (31) aufweist.

4. Entgratemaschine nach einem der Ansprüche 1 bis 3,
**gekennzeichnet durch** eine Übergabeeinrichtung des Stapels (2) oder Bündels (50) an Abschnitten von der Ablängeinrichtung direkt in die Aufnahme (4) der Entgratemaschine.

5. Entgratemaschine nach wenigstens einem der Ansprüche 1 bis 4,
**dadurch gekennzeichnet, dass** ungerade Aussparungen (111) ungerader Transportscheiben (T1) eine entlang des Umfanges größere Länge aufweisen als eine Tiefe in radialer Richtung (R) und Aussparungen (112) gerader Transportscheiben (T₂) eine entlang des Umfanges kleinere Länge aufweisen als eine Tiefe in radialer Richtung (R).

6. Entgratemaschine nach Anspruch 1 bis 5,
**dadurch gekennzeichnet, dass** Winkelabstände (α₁, α₂) benachbarter Aussparungen (111, 112) gerader und ungerader Transportscheiben (T₁, T₂) verschieden voneinander sind.

7. Verfahren zum Entgraten von Enden abgelängter Abschnitte (3, 51) eines Langprofils mit einer Entgratemaschine (1) nach einem der Ansprüche 1 bis 6, indem ein Stapel (2) oder Bündel (50) abgelängter Abschnitte (3, 51) in eine Aufnahme (4) gelegt wird,
die Abschnitte des Stapels (2) oder Bündels (50) vereinzelt werden,
die vereinzelten Abschnitte (3, 51) entlang einer Transportrichtung (T) transportiert werden und
die Enden der Abschnitte (3, 51) während des Transportes gebürstet werden, **dadurch gekennzeichnet, dass** ein erstes Paar Transportscheiben (T₁) fortlaufend getaktet in eine Richtung gedreht wird und bei jedem Takt einen radial innersten Abschnitt (3, 51) des Stapels (2) oder Bündels (50) in Transportrichtung (T) mitnimmt und an das zweite Paar Transportscheiben (T₂) übergibt, mehrere gestapelte oder gebündelte Langprofile gleichzeitig abgelängt werden und der Stapel (2) oder das Bündel (50) abgelängter Abschnitte (3, 51) direkt in die Aufnahme (4) eingelegt wird und der in die Aufnahme eingelegte Stapel (2) oder das Bündel (50) nach dem Einlegen in die Aufnahme (4) sofort Kontakt mit einer Wandung der Aussparung (111, 112) des ersten Paares Transportscheiben (T1) aufnimmt.

## Claims

1. A deburring machine for ends of sections (3, 51) of an elongate profile which are cut to length, with a receiving means (4) for a stack (2) or a bundle (50) of sections (3, 51) and a separating device for the sections (3, 51) of the stack (2) or the bundle (50), with a conveying device for the separated sections (3, 51) and at least one brush (40) which is arranged along the conveying device and which is in contact with the ends of the separated sections (3, 51) during the conveying thereof and which deburrs the ends, **characterized in that** the conveying device has two rows of conveying discs (T₁, T₂), which are arranged next to each other in the direction of rotation (T), which conveying discs have pairs of notches (111, 112) that are located opposite each other perpendicularly to the direction of rotation (T), for receiving a single section (3, 51), and the stack (2) or the bundle (50) on sections (3, 51) under immediate contact with the notch (111, 112) can be directly placed in the receiving means (4).

2. A deburring machine according to Claim 1, **characterized in that** a receiving means (4) comprises alternating pairs of notches (111) and at least one stop (30) arranged upstream of the alternating pairs of notches and fixed in position.

3. A deburring machine according to Claim 2, **characterized in that** the receiving means (4) has at least one holding means (31) arranged downstream of the pair of notches in the direction of rotation (T).

4. A deburring machine according to any one of Claims 1 to 3, **characterized by** a transfer device of the stack (2) or the bundle (50) of sections from the cutting device directly into the receiving means (4) of the deburring machine.

5. A deburring machine according to at least one of Claims 1 to 4, **characterized in that** odd-numbered notches (111) of odd-numbered conveying discs (**T1**) have a greater length along the periphery than a depth in the radial direction (**R**), and notches (112) of even-numbered conveying discs (**T2**) have a shorter length along the periphery than a depth in the radial direction (**R**).

6. A deburring machine according to Claims 1 to 5, **characterized in that** angular distances (α**1,** α**2**) of adjacent recesses (111, 112) of even-numbered and odd-numbered conveying discs (**T1**, **T2**) are different from one another.

7. A method of deburring ends of sections (3, 51) of an elongate profile which are cut to length, with a deburring machine (1) according to any one of Claims 1 to 6, wherein a stack (2) or bundle (50) of sections (3, 51) cut to length is placed in a receiving means (4), the sections of the stack (2) or bundle (50) are separated, the separated sections (3, 51) are conveyed along a direction of rotation (**T**) and the ends of the sections (3, 51) are brushed during the conveying, **characterized in that** a first pair of conveying discs (T₁) is rotated in one direction in a continuously cycled manner, and during each cycle, takes along a radially innermost section (3, 51) of the stack (2) or the bundle (50) in the direction of rotation (T) and transfers it to the second pair of conveying discs (T₂), a plurality of stacked or bundled elongate profiles are cut to length at the same time, and the stack (2) or the bundle (50) of sections (3, 51) cut to length is directly placed in the receiving means (4), and the stack (2) or the bundle (50) placed in the receiving means immediately comes into contact, upon placement in the receiving means (4), with a wall of the notch (111, 112) of the first pair of transport discs (T1).

## Revendications

1. Machine pour ébarber pour des extrémités de sections coupées à longueur (3, 51) d'un profil long avec un logement (4) pour une pile (2) ou un paquet (50) de sections (3, 51) et
un dispositif de séparation pour les sections (3, 51) de la pile (2) ou du paquet (50),
avec un dispositif de transport pour les sections séparées (3, 51) et au moins une brosse (40), placée le long du dispositif de transport, qui est en contact avec les extrémités des sections séparées (3, 51) pendant leur transport et qui ébarbe les extrémités, **caractérisée en ce que** le dispositif de transport présente deux rangées de disques de transport (T₁, T₂), placées l'une à côté de l'autre dans le sens de transport (T), qui présentent des paires de renfoncements (111, 112) qui se font face perpendiculairement au sens de transport (T) pour le logement d'une section individuelle (3, 51) et la pile (2) ou le paquet (50) de sections (3, 51) peut être inséré directement dans le logement (4) avec un contact immédiat avec le renfoncement (111, 112).

2. Machine pour ébarber selon la revendication 1, **caractérisée en ce qu'**un logement (4) présente des paires variables de renfoncements (111) et au moins une butée à position fixe (30) placée dans le sens de transport (T) devant les paires variables de renfoncements.

3. Machine pour ébarber selon la revendication 2, **caractérisée en ce que** le logement (4) présente au moins un support (31) placé dans le sens de transport (T) derrière la paire de renfoncements.

4. Machine pour ébarber selon l'une des revendications 1 à 3, **caractérisée par** un dispositif de transfert de la pile (2) ou du paquet (50) de sections (3, 51) du dispositif de coupe à longueur directement au logement (4) de la machine pour ébarber.

5. Machine pour ébarber selon l'une des revendications 1 à 4, **caractérisée en ce que** des renfoncements impairs (111) de disques de transport impairs (T₁) présentent une longueur le long de la circonférence qui est plus grande qu'une profondeur dans le sens radial (R) et des renfoncements (112) de disques de transport pairs (T₂) une longueur plus petite le long de la circonférence qu'une profondeur dans le sens radial (R).

6. Machine pour ébarber selon les revendications 1 à 5, **caractérisée en ce que** des distances angulaires (α1, α2) de renfoncements (111, 112) voisins de disques de transport pairs et impairs (T₁, T₂) sont différentes l'une de l'autre.

7. Procédé pour ébarber des extrémités de sections coupées à longueur (3, 51) d'un profil long avec une machine pour ébarber (1) selon l'une des revendications 1 à 6, une pile (2) ou un paquet (50) de sections coupées à longueur (3, 51) étant déposée dans un logement (4),
les sections de la pile (2) ou du paquet (50) étant séparées,
les sections séparées (3, 51) étant transportées le long d'un sens de transport (T) et
des extrémités des sections (3, 51) étant brossées pendant le transport, **caractérisé en ce qu'**une première paire de disques de transport (T₁) tourne en continu de manière cadencée dans un sens et entraîne, à chaque cadence, une section la plus intérieure radialement (3, 51) de la pile (2) ou du paquet (50) dans le sens de transport (T) et la transfère à la seconde paire de disques de transport (T₂), plusieurs profils longs empilés ou groupés sont coupés à longueur simultanément et la pile (2) ou le paquet (50) de sections coupées à longueur (3, 51) est inséré directement dans le logement (4) et la pile (2) ou le paquet (50) inséré dans le logement, une fois inséré dans le logement (4), se met immédiatement en contact avec une paroi du renfoncement (111, 112) de la première paire de disques de transport (T1).
